# EUROPÄISCHE PATENTSCHRIFT

(11) **EP 0 582 888 B1**
(45) Veröffentlichungstag und Bekanntmachung des Hinweises auf die Patenterteilung: **18.06.1997**
(21) Anmeldenummer: 93111965.5
(22) Anmeldetag: 27.07.1993
(51) Int. Cl.: B61F 15/28

(54) **Erdungskontakt**
Earthing contact
Contact de mise à la terre

(30) Priorität: 13.08.1992 DE 9210799 U
(43) Veröffentlichungstag der Anmeldung: 16.02.1994
(73) Patentinhaber: Schunk Metall und Kunststoff GmbH, D-35435 Wettenberg (DE)
(72) Erfinder: Wiessler, Ulrich Dr., D-35578 Wetzlar (DE)
(74) Vertreter: Stoffregen, Hans-Herbert, Dr. Dipl.-Phys.

(56) Entgegenhaltungen:
- EP-A- 0 528 356
- DE-A- 1 953 043
- DE-A- 4 026 951

## Beschreibung

Die Erfindung bezieht sich auf einen Erdungskontakt zur Übertragung von Strömen zwischen feststehenden Fahrzeugteilen eines elektrisch angetriebenen Fahrzeuges wie elektrischer Lokomotive oder Trieb- und Reisefahrzeug und dessen drehender Radachse umfassend zumindest eine in Richtung der Radachse druckbeaufschlagte Kohlebürste, die an einer mittelbar oder unmittelbar von der Radachse ausgehenden Kontaktfläche anliegt.

Arbeitsströme von elektrisch betriebenen Fahrzeugen können über Achswellen und Achsräder zur Fahrschiene und damit zur Energiequelle zurückgeführt werden. Die Übertragung von den feststehenden Fahrzeugteilen auf die drehenden Achsen erfolgt dabei mit speziellen Strombrücken, die üblicherweise als Rückstrom-/Erdungskontakt bezeichnet werden.

Die Wälzlager der Achsen können im Nutzstrom- oder Störstromkreis liegen. Um sie gegen Stromdurchgang und somit gegen Zerstörung zu schützen, muß der Rückstrom-/Erdungskontakt eine niederohmige Brücke bilden. Bei einer über dem Lager anstehenden Spannung ab z.B. 1 V (Fritt-Spannung) beginnt der Stromfluß durch das Lager. Verbunden mit einer sprunghaft ansteigenden Strommenge sinkt der Wert der Übergangsspannung anschließend auf nur ca. 0,5 V ab.

Rückstrom-/ Erdungskontakte sollen bei allen Betriebssituationen des Fahrzeuges eine gute und sichere elektrische Verbindung zwischen, dem Rückstromanschluß am Fahrzeug und der Radachse auf einen definierten Stromweg herstellen.

Bei bekannten Rückstrom- bzw. Erdungskontakten liegt die den Strom leitende Kohlebürste auf einer Kontaktscheibe an, die ihrerseits über z.B. einen Flansch mit der Radachse verbunden ist. Die Kontaktscheibe besteht aus Stahl oder Nichteisenmetall. Durch das Entlanggleiten der Kohlebürste auf der sich drehenden und erwähntermaßen aus Stahl oder NE-Metall bestehenden Kontaktscheibe, die die Kontaktfläche bildet, bestellt aufgrund der ungleichen Materialien ein Verschleiß, der häufige Wartungsintervalle erforderlich macht.

Bei einem aus der DE-OS 1 953 043 bekannten Erdungskontakt ist in einem von einer Achse eines elektrischen Schienenfahrzeuges ausgehenden Gehäuse eine Kohlebürste federvorgespannt nicht drehbar gelagert, die gegenüber einer sich drehenden Kontaktscheibe abgestützt ist. Dabei kann die Kohlebürste entweder mittels einer Druckfeder gegen eine Kontaktplatte oder diese mittels einer Zugfeder gegen die Kohlebürste gedrückt werden. Bei der Verwendung einer Druckfeder kann diese gegebenenfalls von einer Scheibe ausgehen, die unmittelbar mit der Achse verbunden ist.

Aus der DE 40 26 951 A1 ist ein Plankollektor für einen Elektromotor oder - generator bekannt. Um auf den Metallamellen des Kollektors eine Kohlenstoffauflage sicher befestigen zu können, sind Durchbrechungen vorgesehen, die sich bis in den Träger der Metallamellen erstrecken.

Der vorliegenden Erfindung liegt nunmehr die Aufgabe zugrunde, einen Erdungskontakt der eingangs beschriebenen Art so weiterzubilden, daß eine Verschleißminderung der Kohlebürste erreicht wird, um die Wartungsintervalle beträchtlich erhöhen zu können.

Die Aufgabe wird erfindungsgemäß dadurch gelöst, daß die Kontaktfläche aus Kohlenstoffmaterial besteht oder dieses enthält.

Insbesondere ist die Kontaktfläche bürstenseitige Fläche einer Kontaktscheibe, die mittelbar oder unmittelbar mit der Radachse verbunden ist. Dabei besteht die Kontaktscheibe selbst vorzugsweise aus Kohlenstoffmaterial.

Ferner besteht die Möglichkeit, daß die Kontaktscheibe mittelbar oder unmittelbar mittels Klebens, Lötens oder mechanischer Befestigung mit der Radachse verbunden ist. Dabei kann die Kontaktscheibe mit einem von der Radachse ausgehenden Flansch-Element verbunden sein oder sogar mit diesem eine Einheit bilden.

Sofern Kontaktscheiben und Flansch-Element eine Einheit darstellen, besteht dieses selbst wiederum aus Kohlenstoffmaterial.

Sind Kontaktscheibe und Flansch-Element getrennte Elemente, so sieht ein weiterer Vorschlag der Erfindung vor, daß die Berührungsfläche der Kontaktscheibe zu dem Flansch-Element einerseits plan ist und andererseits metallisiert ist. Letzteres kann durch z.B. galvanisches Verkupfern oder flammengespritztes Verkupfern erfolgen. Hierdurch wird der Übergangswiderstand zwischen der aus Kohlenstoffmaterial bestehenden Kontaktscheibe und dein aus Metall bestehenden Flanschelement verbessert.

Als Kohlenstoffmaterial für die Kontaktfläche bzw. die Kontaktscheibe bzw. die aus Kontaktscheibe und Flanschelement bestehende Einheit wird vorzugsweise Kohlenstoff/ Graphit oder Elektrographit gewählt. Als Kohlenstoff/Graphit wird ein bis 1.220 °C gebranntes Material bezeichnet, das früher unter "Hartbrant-Kohle" bekannt war.

Durch die erfindungsgemäße Lehre, also die aus Kohlenstoffmaterial bestehende Kontaktfläche, an der sich die Kohlebürste abstützt, wird der Verschleiß um den Faktor 3 bis 4 gegenüber den dem Stand der Technik zu entnehmenden Lösungen minimiert.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

In der einzigen Figur ist ein Rückstrom-/Erdungskontakt - teilweise weggebrochen - dargestellt, der hochmetallhaltige Block-Kohlebürsten (10), (12) umfaßt, die durch zugehörige, direkt auf den jeweiligen Kopf der Kohlebürste (10) und (12) wirkende Federelemente in axialer Richtung und zentrisch zur Radachse (14) gegen eine rotierende Kontaktscheibe (16) gedrückt werden. Zur Druckbeaufschlagung werden im Ausführungsbeispiel Rollbandfedern (19) und (20) verwendet.

Die Kontaktscheibe (16) ist mit einem Flansch-Element (18) über eine Schraube (22) verbunden, wobei das Flanschelement (18) seinerseits über Schrauben (24) und (26) mit der Radachse (14) verbunden ist. Um ein Verdrehen der Kontaktscheibe (16) zu verhindern, ist ein Stiftelement (28) vorgesehen, welches sich von der Kontaktscheibe (16) in das Flanschelement (18) erstreckt.

Die Kontaktscheibe (16) besteht aus Kohlenstoffmaterial wie Kohlenstoff/Graphit oder Elektrographit, so daß die Kohlebürsten (10) und (12) auf einer gleichfalls aus Kohlenstoffmaterial bestehenden Kontaktfläche (30) abgestützt werden und auf dieser entlanggleiten. Hierdurch ergibt sich eine Verschleißverringerung um den Faktor 3 bis 4 im Vergleich zu Kontaktflächen, die aus Metall bestehen.

Sofern die Kontaktscheibe (16) nicht über die Schraube (22) mechanisch befestigt werden soll, besteht auch die Möglichkeit, die Kontaktscheibe (16) mit der zugewandten planen Fläche (32) des in Richtung der Achse (14) zurückgezogenen Abschnitts des Flansch-Elementes (18) z.B. leitfähig zu verkleben oder zu verlöten.

Um einen geringen Übergangswiderstand zwischen der Kontaktscheibe (16) und dem Flanschelement (18) zu erreichen, sind die aufeinanderliegenden Flächen der Kontaktscheibe (16) und des Flansch-Elementes (18) plan ausgebildet, also die Fläche (32) des Flansch-Elementes (18) und die auf dieser anliegenden Berührungsfläche (34) der Kontaktscheibe (16).

Um eine weitere Verbesserung des Übergangswiderstandes zu erzielen, kann die Berührungsfläche (34) metallisiert sein. Dies kann durch galvanisches Verkupfern und flammengespritztes Verkupfern erfolgen.

Alternativ besteht auch die Möglichkeit, die Kontaktscheibe (16) und das Flanschelement (18) als Einheit auszubilden. In diesem Fall erübrigt sich selbstverständlich eine mechanische Verbindung über ein Schraubenelement oder das Verkleben und Verlöten.

## Patentansprüche

1. Erdungskontakt zur Übertragung von Strömen zwischen feststehenden Fahrzeugteilen eines elektrisch angetriebenen Fahrzeuges wie elektrischer Lokomotive oder Trieb- und Reisefahrzeug und dessen drehender Radachse (14) umfassend zumindest eine in Richtung der Radachse druckbeaufschlagte Kohlebürste (10, 12), die an einer mittelbar oder unmittelbar von der Radachse ausgehenden Kontaktfläche (30) anliegt,
**dadurch gekennzeichnet**,
daß die Kontaktfläche (30) aus Kohlenstoffmaterial bestellt oder dieses enthält.

2. Erdungskontakt nach Anspruch 1,
**dadurch gekennzeichnet**,
daß die Kontaktfläche (30) bürstenseitige Fläche einer Kontaktscheibe (16) ist, die mittelbar oder unmittelbar mit der Radachse (14) verbunden ist.

3. Erdungskontakt nach Anspruch 2,
**dadurch gekennzeichnet**,
daß die Kontaktscheibe (16) aus Kohlenstoffmaterial besteht.

4. Erdungskontakt nach zumindest einem der vorhergehenden Ansprüche,
**dadurch gekennzeichnet**,
daß die Kontaktscheibe (16) mittelbar oder unmittelbar mittels Klebens, Lötens oder mechanischer Befestigung (22) mit der Radachse (14) verbunden ist.

5. Erdungskontakt nach zumindest einem der vorhergehenden Ansprüche,
**dadurch gekennzeichnet**,
daß die Kontaktscheibe (16) mit einem von der Radachse (14) ausgehenden Flanschelement (18) verbunden ist.

6. Erdungskontakt nach zumindest einem der vorhergehenden Ansprüche,
**dadurch gekennzeichnet**,
daß die Kontaktscheibe (16) und das Flanschelement (18) eine Einheit bilden, die aus Kohlenstoffmaterial besteht.

7. Erdungskontakt nach zumindest einem der vorhergehenden Ansprüche,
**dadurch gekennzeichnet**,
daß die Kontaktscheibe (16) über eine plane Berührungsfläche (34) an dem Flanschelement (18) anliegt, wobei die Berührungsfläche metallisiert ist.

8. Erdungskontakt nach Anspruch 7,
**dadurch gekennzeichnet**,
daß die Berühungsfläche (34) galvanisch verkupfert oder flammengespritzt verkupfert ist.

9. Erdungskontakt nach zumindest einem der vorhergehenden Ansprüche,
**dadurch gekennzeichnet**,
daß das Kohlenstoffmaterial Kohlenstoff/Graphit oder Elektrographit ist.

## Claims

1. Earthing contact for transmitting currents between stationary vehicle parts of an electrically driven vehicle, such as an electric locomotive or rail car, and the rotating wheel axle (14) thereof, the said earthing contact comprising at least one carbon brush (10, 12) which is acted upon by pressure in the direction of the wheel axle and bears against a contact face (30) emanating indirectly or directly from the said wheel axle,
**characterised in that**
the contact face (30) consists of, or contains, carbon material.

2. Earthing contact according to claim 1,
**characterised in that**
the contact face (30) is that face of a contact disc (16) which is on the brush side, the said contact disc (16) being connected indirectly or directly to the wheel axle (14).

3. Earthing contact according to claim 2,
**characterised in that**
the contact disc (16) consists of carbon material.

4. Earthing contact according to at least one of the preceding claims,
**characterised in that**
the contact disc (16) is indirectly or directly connected to the wheel axle (14) by gluing, soldering or mechanical fastening (22).

5. Earthing contact according to at least one of the preceding claims,
**characterised in that**
the contact disc (16) is connected to a flange element (18) emanating from the wheel axle (14).

6. Earthing contact according to at least one of the preceding claims,
**characterised in that**
the contact disc (16) and the flange element (18) form a unit which consists of carbon material.

7. Earthing contact according to at least one of the preceding claims,
**characterised in that**
the contact disc (16) bears, via a flat contact face (34), against the flange element (18), the said contact face being metallised.

8. Earthing contact according claim 7,
**characterised in that**
the contact face (34) is coppered galvanically or by flame-spraying.

9. Earthing contact according to at least one of the preceding claims,
**characterised in that**
the carbon material is carbon/graphite or electrical graphite.

## Revendications

1. Contact de mise à la terre servant à transmettre des courants entre des parties fixes d'un véhicule à entraînement électrique, tel qu'une locomotive électrique, un engin de traction ou un autorail, et un arbre de roue (14) de ce véhicule, comprenant au moins un balai de charbon (10, 12), poussé vers l'axe de l'arbre de roue et en appui direct ou indirect sur une surface de contact (30) partant de l'axe de l'arbre de roue,
caractérisé en ce que
la surface de contact (30) est constituée d'un matériau à base de carbone ou en contenant.

2. Contact de mise à la terre selon la revendication 1,
caractérisé en ce que
la surface de contact (30), du côté du balai, est celle d'un disque de contact (16) relié directement ou indirectement à l'arbre de roue (14).

3. Contact de mise à la terre selon la revendication 2,
caractérisé en ce que
le disque de contact (16) est fait d'un matériau à base de carbone (16).

4. Contact de mise à la terre selon une au moins des revendications précédentes,
caractérisé en ce que
le disque de contact (16) est relié directement ou indirectement à l'arbre de roue (14) par collage, brasage ou par fixation mécanique (22).

5. Contact de mise à la terre selon une des revendications précédentes,
caractérisé en ce que
le disque de contact (16) est relié à une bride (18) partant de l'arbre de roue (14).

6. Contact de mise à la terre selon une des revendications précédentes,
caractérisé en ce que
le disque de contact (16) et la bride (18) forment une unité constituée d'un matériau à base de carbone.

7. Contact de mise à la terre selon une des revendications précédentes,
caractérisé en ce que
le disque de contact (16) est en appui sur la bride (18) par une portée de contact plane (34), cette portée étant métallisée.

8. Contact de mise à la terre selon la revendication 7,
caractérisé en ce que
la portée de contact (34) est cuivrée par dépôt électrolytique ou par thermoprojection.

9. Contact de mise à la terre selon une des revendications précédentes,
caractérisé en ce que
le matériau à base de carbone est du graphite naturel ou de l'électrographite.
